# EUROPÄISCHE PATENTSCHRIFT

(11) **EP 0 092 126 B1**
(45) Veröffentlichungstag und Bekanntmachung des Hinweises auf die Patenterteilung: **26.03.1986**
(21) Anmeldenummer: 83103466.5
(22) Anmeldetag: 09.04.1983
(51) Int. Cl.: B22D 11/10, B22D 11/12, B22D 27/02

(54) **Verfahren zum Umrühren der nicht erstarrten Bereiche in einem Giessstrang**
Method of stirring the non-solidified areas in a cast billet
Procédé pour le brassage des zones non-solidifiées dans une billette de coulée

(30) Priorität: 19.04.1982 SE 8202431
(43) Veröffentlichungstag der Anmeldung: 26.10.1983
(73) Patentinhaber: ASEA AB, S-721 83 Västeras (SE)
(72) Erfinder: Kollberg, Sten, Dipl. Ing., S-722 23 Västeras (SE)
(74) Vertreter: Boecker, Joachim, Dr.-Ing.

## Beschreibung

Die Erfindung betrifft ein Verfahren zur Umrührung der nicht erstarrten Bereiche bei einem Gießstrang gemäß dem Oberbegriff des Patentanspruches. Ein solches Verfahren ist aus der EP-A-0 040 383 bekannt.

Durch die Verwendung eines statischen Magnetfeldes erzielt man eine große Eindringtiefe des Magnetfeldes. Durch das Zusammenwirken dieses Magnetfeldes mit der in Bewegung befindlichen Schmelze des in die Kokille eindringenden Gießstrahls wird eine Kraft erzeugt, die den Gießstrahl bremst und zersplittert (Prinzip der Wirbelstrombremse). Die Eindringgeschwindigkeit des Gießstrahls in die in der Kokille bereits befindliche Schmelze liegt etwa im Bereich von 1 bis 1,5 m/sec. Hierdurch wird die Eindringtiefe des Gießstrahls vermindert, und der größte Teil der Schlacke wird an der Oberfläche abgeschieden und bleibt nicht an der Innenseite der bereits erstarrten Strangschale hängen. Der in die Schmelze eindringende Strahl bewirkt durch seine Wucht mechanisch zugleich eine gewisse Umrührung in der Schmelze. Jedoch werden die Schmelzenbereiche, die im oberen Kokillenbereich seitlich des dort in die Schmelze eindringenden Gießstrahls liegen, von dieser Rührwirkung nicht erfaßt.

Aus der EP-A-0 010 041 ist es bekannt, bei einer Stranggießanlage an dem aus der Kokille ausgetretenen Strang einen Wanderfeldumrührer in Längsrichtung der Förderrichtung des Stranges anzuordnen. Dadurch wird im Bereich des Umrührers eine Umrührströmung erreicht, die in der Mitte des Stranges nach oben und an den Seiten nach unten gerichtet ist. Der Einsatz eines solchen Wanderfeldumrührers im Bereich der Kokille hat den Nachteil, daß sein Feld durch die Kokillenwand stark gedämpft wird, wodurch hohe Verluste und eine unerwünschte zusätzliche Aufheizung der Kokille stattfinden.

Aus der EP-A-0 028 369 ist eine Stranggießanlage bekannt, bei der ein statisches Magnetfeld senkrecht zur Förderrichtung des Stranges derart durch den Strang geleitet wird, daß es in der Mitte des Strangquerschnitts in der einen und an den Enden in der entgegengesetzten Richtung verläuft. Dieses Magnetfeld wirkt mit einem Gleichstrom zusammen, der über Kontaktwalzen oder Kontaktbürsten senkrecht zur Richtung des Magnetfeldes und senkrecht zur Förderrichtung des Stranges durch den Strang geleitet wird. Die Anordnung ist so beschaffen, daß sie zwischen den Rollen, welche den Strang führen, angeordnet werden kann, so daß die Pole des Magneten dicht am Strang angesetzt werden können. Für den Bereich einer Kokille ist diese Anordnung ungeeignet. Außerdem ist die Zuführung eines Stromes zu dem sich bewegenden Strang aufwendig und störanfällig.

Der Erfindung liegt die Aufgabe zugrunde, das eingangs genannte Verfahren in der Weise abzuwandeln, daß die zuletzt genannten Bereiche der Schmelze gleichzeitig umgerührt werden.

Zur Lösung dieser Aufgabe wird ein Verfahren nach dem Oberbegriff des Anspruches vorgeschlagen, der erfindungsgemäß die im kennzeichnenden Teil des Anspruches genannten Merkmale hat.

Durch die erfindungsgemäße Anordung des Magnetfeldes wird erreicht, daß durch die Ausnutzung elektromagnetischer Kräfte auch die Bereiche im oberen Teil der Kokille umgerührt werden, die von der mechanischen Wucht des Gießstrahls selbst nicht verrührt werden. Auf diese Weise erhält man einen Guß (slabs, billets oder blooms) mit einer wesentlich erhöhten Oberflächengüte.

Anhand der Figuren soll die Erfindung näher erläutert werden. Es zeigen
Figur 1 eine Prinzipskizze zur Erläuterung der Erfindung, in der die Kokille von der Seite dargestellt ist,
Figur 2 die Darstellung der Kokille gemäß Fig. 1 in einer gegenüber Fig. 1 um 90° gedrehten Seitenansicht zur Veranschaulichung der in der Schmelze auftretenden Kräfte,
Figur 3 die in Fig. 1 dargestellten Verhältnisse in Draufsicht auf die Kokille.

1 ist ein Gießrohr, aus dem ein Gießstrahl 2 in die Schmelze in einer Stranggießkokille 3 eindringt. Quer durch die Kokille 3 eventuell unter Einbeziehung des unteren Endes des Gießrohres wird von mehreren Polen 4 ein statisches Magnetfeld mit der Induktion B erzeugt. In dem von dem Strahl in Bewegung gesetzten Schmelzenteil wird nach dem Induktionsgesetz eine Spannung E = dϕ/dt induziert, wobei ϕ der magnetische Fluß und d4)/dt der zeitliche Differentialquotient des Flusses ist.

In der Schmelze erhält man elektrische Ströme (i), und nach dem Biot-Savart'schen Gesetz wird eine Kraft F₁ (siehe Figur 2) erzeugt, die dem vektoriellen Produkt [i x B] proportional ist, wobei B der Vektor der Induktion und 1 der Vektor des Stromes (physikalisch exakt : der Stromdichte) ist. Die Kraft F₁ ist gegen die Metallflußrichtung 5 gerichtet. Wenn die Richtung des Magnetfeldes B wechselt, so bleibt die Richtung der Kraft F₁ unverändert, da ein solcher Wechsel einen Richtungswechsel der induzierten Spannung und damit des Stromes i zur Folge hat.

Figur 1 und 3 zeigen das Zustandekommen der Kräfte und Bewegungen. Die durch das magnetische Feld B und die Bewegungsrichtung v der eindringenden Schmelze induzierte Spannung E ist dem vektoriellen Produkt [v x B] proportional, wobei der Vektor der induzierten Spannung aus der Zeichenebene herauskommt. Entsprechend fließen die Ströme i in Fig. 1 in der Mitte aus der Zeichenebene heraus und an den Seiten in die Zeichenebene hinein, so wie es deutlicher aus dem Querschnitt gemäß Figur 3 erkennbar ist. Durch das Zusammenwirken der in Fig. 3 an den Seiten fließenden Ströme i mit dem magnetischen Feld B ergeben sich Kräfte F₂, die dem vektoriellen Produkt ß x B] proportional sind und in Fig. 3 in die Zeichenebene hinein verlaufen, also entgegengerichtet zur bremsenden Kraft F₁ (siehe Fig. 2). Durch eine entsprechend nahe Anordnung der Magnetpole 4 unterhalb des Schmelzenspiegels in der Kokille erhält man somit eine Umrührung durch die Kräfte F₂, in den seitlich vom Gießstrahl liegenden Schmelzenbereichen 6, die durch die Wucht des auftreffenden Gießstrahls selbst nicht in Bewegung gesetzt werden würden.

Die Erfindung kann im Rahmen des offenbarten allgemeinen Erfindungsgedankens im Rahmen des Patentanspruches in vielfacher Weise variiert werden.

## Patentansprüche

Verfahren zur Umrührung der nicht erstarrten Bereiche in einem Gießstrang, wobei der Strang in einer Kokille (3) geformt wird und ein Gießstrahl (2) über ein Gießrohr (1) oder direkt in die Kokille (3) gelangt und wobei ein statisches Magnetfeld (B) erzeugt wird, welches den Weg des Gießstrahls (2) in der in der Kokille (3) befindlichen Schmelze schneidet und unter Ausnutzung der Bewegung des den Gießstrahl (2) bildenden Metalls die Geschwindigkeit des Gießstrahls (2) in der Schmelze bremst und den Gießstrahl (2) zersplittert, dadurch gekennzeichnet, daß das statische Magnetfeld (B), in Längsrichtung der Kokille (3) gesehen, so nahe am Gießrohr (1) bzw. am oberen Ende der Kokille (3) angeordnet wird, daß die Schmelzenbereiche (6), die sich seitlich des in die Schmelze eindringenden Gießstrahls (2) befinden und somit nicht direkt von der Wucht des Gießstrahls (2) durchrührt werden, von den durch das Zusammenwirken des Magnetfeldes (B) und der beim Bremsen des Gießstrahls (2) induzierten Ströme (i) umgerührt werden.

## Claims

Method for stirring the non-solidified regions in a cast strand, the strand being formed in a mold (3), whereby a pouring stream (2) of molten metal enters the mold (3) via a pouring pipe (1) or directly, and whereby a static magnetic field (B) is generated intersecting the path of the pouring stream (2) in the melt in the mold (3) and - under the effect of the movement of the metal forming the pouring stream (2) - retarding the velocity of the pouring stream (2) in the melt and splitting the pouring stream (2), characterized in that said static magnetic field (B) is arranged, with respect to the longitudinal direction of the mold (3), so close at the pouring pipe and at the upper end of the mold (3), respectively, that the portions (6) of the melt which are located laterally of the pouring stream (2) penetrating the melt and which are therefore not stirred directly by the impact of the pouring stream (2) are stirred by the interaction between the magnetic field (B) and the currents (i) induced by said retarding of the pouring stream.

## Revendications

Procédé pour le brassage des zones non solidifiées dans un jet de coulée, le jet étant conformé dans une lingotière (3) et le jet de coulée (2) parvenant, par l'intermédiaire d'un tube de coulée (1) ou directement à la lingotière, alors qu'un champ magnétique statique (B) est produit, qui coupe la trajectoire du jet de coulée (2) du bain de fusion se trouvant dans la lingotière (3) et freine, en utilisant le mouvement du métal constituant le jet de coulée (2), la vitesse de ce dernier en fragmentant le jet de coulée (2), caractérisé par le fait que le champ magnétique statique (B), vu dans la direction longitudinale de la lingotière (3), est disposé si près du tube de coulée (1) ou de l'extrémité supérieure de la lingotière (3) que les zones de coulée (6) qui se situent latéralement du jet de coulée (2) pénétrant dans le matériau en fusion, et qui ne sont donc pas agitées directement par la violence du jet de coulée (2), sont brassées par les courants (i) induits par la coopération du champ magnétique (B) et le freinage du jet de coulée (2).
